# FASCICULE DE BREVET EUROPEEN

(11) **EP 0 181 649 B1**
(45) Date de publication et mention de la délivrance du brevet: **13.07.1988**
(21) Numéro de dépôt: 85201464.6
(22) Date de dépôt: 13.09.1985
(51) Int. Cl.: A47G 25/48

(54) **Dispositif de présentation pour produits textiles et similaires**
Schauvorrichtung für Textilstoffe oder dgl.
Display device for textile materials or the like

(30) Priorité: 24.10.1984 BE 213879
(43) Date de publication de la demande: 21.05.1986
(73) Titulaire: S.P.R.L. LAMA P.V.B.A., B-1060 Bruxelles (BE)
(72) Inventeur: Massion, Philippe Alfred, B-1060 Bruxelles (BE)
(74) Mandataire: Fobe, Edouard (BE)

(56) Documents cités:
- CA-A- 956 611
- DE-A- 2 055 418
- US-A- 1 886 126

## Description

La présende invention concerne un dispositif de présentation pour produits textiles et similaires comportant une barre supérieure munie d'un moyen de suspension et une barre inférieure propre à porter la pièce à présenter, reliées l'une à l'autre à leurs deux extremités par des montants sensiblement verticaux et laissant entre elles un passage pour la pièce à présenter.

Il s'agit notamment d'un système de présentation simple pour produits textiles et similaires, tels les housses pour sièges de voitures, tapis de bain, plaids, etc..., et autres que les vêtements, destiné principalement aux grandes surfaces et magasins de détail spécialisés. La tendance en cette matière a toujours été orientée vers une présentation suspendue, dans laquelle une barre supérieure, munie d'un crochet ou d'un autre moyen de suspension, soutient la pièce à présenter à l'aide de moyens divers tels qu'agrafes, crochets ou autres, ou à l'aide d'un sac fixé à cette barre, et contenant la pièce; ou encore, à l'aide d'une autre barre portant la pièce, reliée à la barre de suspension par ses deux extrémités. Ces dispositifs ont tous des inconvénients notoires, soit qu'il exigent des moyen auxiliaires de fixation, coûteux en eux-mêmes, compliquant la mise en place de la pièce, voire détériorant celle-ci parce que certains d'entre eux la traversent. Soit encore qu'ils ne maintiennent pas la pièce dans une position convenable si, par exemple, un acheteur, saisissant l'ensemble porteur par une de ses extrémités, provoque un glissement de la pièce et la formation dans celle-ci de plis qu'il est difficile de supprimer, etc..., sans parler de la difficulté de remettre en place correcte la housse, lorsqu'elle enveloppe, le cas échéant, la pièce et son support.

On connait également par le document DE-A-2 055 418 un dispositif du genre susdit, pour la suspension d'un pantalon, dont la barre inférieure est rigide, comprenant en outre une barre intermédiaire flexible prenant appui élastiquement contre la barre inférieure de manière à presser le pantalon engagé entre ces deux barres. Un tel dispositif est difficile à manier par la clientèle pour la fixation et la libéralisation du pantalon et ne peut de ce fait convenir comme dispositif de présentation d'un produit textile du genre précité. En outre, la présence de cette barre intermédiaire ne permet pas de fabriquer le dispositif d'une seule pièce, ce qui accroît considérablement son prix de revient.

La présente invention porte remède à ces inconvénients en proposant un dispositif de présentation pour produits textiles et similaires, caractérisé en ce que la barre inférieure est un arc élastique présentant son côté supérieur convexe, propre à porter la pièce à présenter, vers le côté inférieur de la barre supérieure, et tendant à s'appliquer contre le milieu de ce côté inférieur pour enserrer la pièce entre les deux barres, les dits montants présentant, à leurs points d'attache à la barre supérieure, des boutonnières ouvertes en direction de la pièce à présenter.

Des modes particuliers de réalisation de l'invention apparaissent dans les revendications dipendantes 2 -10.

Suivant une disposition préférée de l'invention, la barre supérieure et la barre inférieure portent, dirigés vers l'espace intérieur de la construction, des tétons tendant à empêcher le glissement de la pièce à exposer par rapport aux barres portant les tétons.

Suivant une autre disposition préférée, dans le cas de la présence d'une housse, des montants d'attache de la barre supérieure à la barre inférieure sont pourvus extérieurement d'ergots dirigés vers le bas, tendant à retenir en place la housse.

D'autres particularités constructives du dispositif suivant l'invention apparaîtront au cours de la description faite ci-après d'un exemple de forme de réalisation d'un tel dispositif, en s'aidant des dessins joints au présent mémoire, et sur lesquels:
- la figure 1 est une vue en élévation d'un dispositif suivant l'invention;
- la figure 2 est une coupe du dispositif suivant la ligne II-II de la figure 1, à plus grande échelle.

Le dispositif suivant l'invention est constitué d'une seule pièce qui, dans l'exemple décirt, est obtenue par injection de matière plastique synthétique telle que polypropylène, polystyrène, dont on utilise les propriétés de flexibilité pour obtenir l'effet mécanique recherché. Il comprend une barre supérieure 1 munie d'un crochet de suspension 2 à sa partie supérieure, aux environs de son milieu, la position exacte de ce crochet étant définie par la conditins que le centre de son anse 3 d'accrochage tombe sur la verticale AA du centre de gravité de l'ensemble comprenant le support suivant l'invention et la pièce qu'il porte.

La barre supéreure 1 est dans l'ensemble rectiligne. Elle se termine à ses deux extrémités par des parties obliques 4,4 qui se raccordent à des montants 5,5. A la base de ces montants, et reliée à ceux- ci par de larges raccords 6,6 dont la concavité est dirigée vers la barre supérieure 1, se trouve une barre élastique incurvée 7, dont la convexité est dirigée vers la barre supérieure 1. L'élasticité de la barre 7, dont le sommet 8 tend à s'appliquer contre le côté inférieur 9 de la barre 1, lui permet de s'écarter de la barre 1 en créant entre les deux barres un passage à travers lequel on fera passer la pièce à exposer. Pour écarter la barre 7 de la barre 1, la barre 7 est munie d'une boutonnière fermée 10.

Les montants 5 sont reliés à leur partie supérieure aux parties obliques 4 de la barre 1 par des parties amincies 11,11 limitant des boutonnières 12,12 ouvertes vers l'espace compris entre les barres 1 et 7. Les montants 5,5 sont allégés par des découpures intérieures 13,13. Les montants portent extérieurement des ergots 25 dirigés vers le bas.

La figure 2 montre qu'en coupe transversale, la barre 1 a une section transversale en H, et la barre 7 (et les montants 5,5) ont des sections transversales sensiblement en forme de T. La rigidité de la barre 7 est ainsi moindre que celle de la barre 1, ce qui permet à la barre 7 de fonctionner à la manière d'un ressort. Les montants 20,20' des sections en H et en T respectivement sont à l'intérieur de la construction, tandis que les ailes transversales 21,21 ' de la section en H, respectivement de la section en T, limitent la construction vers l'extérieur. La forme choisie pour les sections confère à toutes les parties du support un moment d'inertie élevé, tout en leur permettant d'être très légères.

Le crochet 2 lui-même a une section transversale en forme d'H. En dessous du crochet, les ailes de part et d'autre du crochet sont réunies par un relief 26. Ces dispositions s'opposent aux torsions que l'on pourrait faire subir au crochet en le plaçant sur une barre de suspension ou en l'enlevant de celle-ci.

L'âme de la partie rectiligne de la barre 1 et des parties obliques 4 et 4' porte des reliefs tels que 17, 18, 19, 22,23,24, etc... qui contribuent encore à conférer de la raideur à toutes ces parties. On donne ainsi à la barre 1 et aux parties obliques 4,4' un caractère de poutre rigide.

Des liens 14,14 relient des points B du côté supérieur de la barre arquée 7 à la base des parties obliques 4,4 de la barre 1. Ces liens partent de la partie supérieure des boutonnières ouvertes 12, et les points d'attache B des liens 14,14 à la barre 7 sont à la distance du sommet de l'arc égale à environ 2/3 de la demi-longueur de l'arc.

Les faces, tournées vers l'espace intérieur compris entre les barres 1 et 7, desdites barres, sont garnies de tétons tels que 15,15...; 16,16..., dont ceux d'une barre s'insèrent entre ceux de la barre opposée. Le rôle des tétons est de conférer aux surfaces des côtés, tournés l'un vers l'autre, des barres 1 et 7, une certaine rugosité destinée à empêcher le glissement de la pièce le long de ces côtés.

Pour se servir du dispositif suivant l'invention, on écarte la barre inférieure 7 de la barre supérieure 1 en tirant sur la boutonnière 10. On crée ainsi entre les barres 1 et 7 un passage dans lequel on glisse la pièce à exposer. En tenant le support par son crochet 2, la pièce à exposer (non représentée) tend à séparer les deux barres et à donner aux liens 14,14 et à la partie, comprise entre elles, de la barre 7, une allure horizontale. Ainsi, aucun pli n'a tendance à se former dans la pièce suspendue. Cette situation dans laquelle les montants 5,5 sont légèrement écartés vers l'extérieur, n'est pas sensiblement modifiée si, le support étant suspendu par son crochet 2, un acheteur éventuel vient à saisir le support par l'une de ses extrémités pour libérer le crochet 2 et permettre le retrait de l'ensemble d'une file de pièces suspendues par des dispositifs analogues. Dans ce cas, le montant 5 du côté saisi tend à se rapprocher de l'axe AA et la partie de la barre inférieure arquée qui part de ce montant tend à ses rapprocher du côté inférieur de la barre 1. Les tétons portés par les deux barres tendent de ce fait à se rapprocher les uns des autres et à empêcher la pièce de glisser vers le montant saisi. Il ne peut donc se former de faux plis dans la pièce exposée. D'autre part, l'ergot situé à la base du montant opposé à celui qui a été saisi tend à retenir la housse de protection habituelle entourant l'ensemble, de sorte que cette housse, elle aussi, conserve sa position normale. Le replacement d'une pièce suspendue correctement, entourée de sa housse non déformée, dans une file peut donc se faire sans manipulations ennuyeuses et difficiles, ce qui est d'un grand intérêt notamment pour les magasins de grande surface où de pareilles pièces sont exposées à la porte de clients généralement pressés et souvent peu attentifs à la tenue de pièces qu'ils ne se sont pas décidés à acheter.

## Revendications

1. Dispositif de présentation pour produits textiles et similaires comportant une barre supérieure (1) munie d'un moyen de suspension (2) et une barre inférieure (7) propre à porter la pièce à présenter, reliées l'une à l'autre à leurs deux extremités pas des montants (5,5) sensiblement verticaux et laissant entre elles un passage pour la pièce à présenter, caractérisé en ce que la barre inférieure (7) est un arc élastique présentant son côté supérieur convexe, propre à porter la pièce à présenter, vers le côté inférieur de la barre supérieure (1), et tendant à s'appliquer contre le milieu de ce côté inférieur pour enserrer la pièce entre les deux barres, les dits montants (5,5) présentant, à leurs points d'attache à la barre supérieure, des boutonnières (12) ouvertes en direction de la pièce à presenter.

2. Dispositif suivant la revendication 1, caractérisé en ce que les extrémités de la barre inférieure (7) sont attachées aus extrémités inférieures des montants verticaux (5,5) par des raccords (6,6) en arcs de courbure opposée à celle de la barre inférieure.

3. Dispositif suivant les revendications 1 et 2 caractérisé en ce qu'il comporte deux liens (14,14) reliant chacun un point de la barre inférieure (7) à un point du montant vertical (5) correspondant, situé au-dessus de la boutonnière (12) pratiquée dans celui-ci.

4. Dispositif suivant la revendication 3, caractérisé en ce que le point d'attache du lien (14) à la barre inférieure (7) se situe à une distance du sommet de l'arc constituant la barre inférieure (7), égale à environ 2/3 de la demi-longueur de l'arc.

5. Dispositif suivant l'une quelconque des revendications précédentes, caractérisé en ce que la barre inférieure (7) arquée présente au voisinage du sommet de l'arc une petite boutonnière (10) fermés, constituant un organe de préhension permettant d'éloigner la barre inféreure (7) de la barre supérieure en vue de créer entre les deux barres le passage propre à y faire passer la pièce à présenter.

6. Dispositif suivant l'une quelconque des revendications précédentes, caractérisé en ce que la section transversale de la barre supérieure ( 1 ) et des parties obliques qui la prolongent est sensiblement en forme d'H, tandis que la section de la barre inférieure (7) et celle des montants (5,5) qui la relient à la barre supérieure est sensiblement en forme de T, la disposition étant telle que la construction est limitée extérieurement par des ailes (21,21') de ces sections.

7. Dispositif suivant la revendication 6, caractérisé en ce que la section transversale du crochet est en forme d'H.

8. Dispositif suivant l'une quelconque des revendications précédentes, caractérisé en ce que la barre supérieure (1) et la barre inférieure (7) portent, dirigées vers l'espace intérieur de la construction, des tétons (16) tendant à empêcher le glissement de la pièce à exposer par rapport aux barres portant les tétons.

9. Dispositif suivant l'une quelconque des revendications précédentes, caractérisé en ce que les montants (5,5) d'attache de la barre inférieure à la barre supérieure portent extérieurement des ergots (25) dirigés vers le bas, tendant à retenir en place la housse enveloppant, comme il est connu en soi, l'ensemble du dispositif et la pièce à présenter qu'il porte.

10. Dispositif suivant l'une quelconque des revendications précédentes, caractérisé en ce qu'il est fait d'une seule pièce de matière plastique synthétique telle que le polypropylène ou le polystyrène.

## Patentansprüche

1. Vorrichtung zur Ausstellung von Textilerzeugnissen und ähnlichen Erzeugnisen, bestehend aus einer oberen Stange (1), versehen mit einem Aufhängeelement (2) und einer unteren Stange (7), geeignet zur Aufnahme des auszustellenden Stücks, wobei diese Stangen miteinander an den Enden durch im wesentlichen vertikale Streben (5,5) verbunden sind, zwischen denen eine Öffnung zum Durchführen des Ausstellungsstücks vorhanden ist, dadurch gekennzeichnet, dass die untere Stange (7) ein elastischer Bogen ist, dessen Oberseite, welche zur Aufnahme des Ausstellungsstücks geeignet ist, zur Unterseite der oberen Stange (1) hin konvex ausgebildet ist und dazu neigt, sich gegen die Mitte dieser Unterseite zu legen und dadurch das Stück zwischen den beiden Stangen einzuspannen, wobei die erwähnten Streben (5,5) an den Befestigungspunkten zur oberen Stange längliche Aussparungen (12) aufweisen, die in Richtung auf das Ausstellungsstücks offen sind.

2. Vorrichtung gemäss Anspruch 1, dadurch gekennzeichnet, dass die Enden der unteren Stange (7) an den unteren Enden der vertikalen Streben (5,5) durch Verbindungsteile (5,6) angebracht sind, die entgegen der Krümmung der unteren Stange bogenförmig gekrümmt sind.

3. Vorrichtung gemäss den Ansprüchen 1 und 2, dadurch gekennzeichnet, dass sie zwei Schinen (14,14) enthält, durch die jeweils ein Punkt der unteren Stange (7) mit einem entsprechenden Punkt der vertikalen Streben verbunden wird, der über der darin angebrachten Aussparung (12) liegt.

4. Vorrichtung gemäss Anspruch 3, dadurch gekennzeichnet, dass der Befestigungspunkt der Schiene (14) an der unteren Stange (7) vom Scheitelpunkt des die untere Stange (7) bildenden Bogens in einem Abstand liegt, der etwa 2/3 der halben Bogenlänge entspricht.

5. Vorrichtung gemäss einem der genannten Ansprüche, dadurch gekennzeichnet, dass die gebogene untere Stange (7) in Nähe des Bogenscheitels eine kleine geschlossene Aussparung (10) aufweist, die ein Griffelement bildet, welches das Abziehen der unteren Stange (7) von der oberen Stange erlaubt, um zwischen den beiden Stangen die Durchtrittsöffnung herzustellen, durch die das Ausstellungsstück gezogen werden kann.

6. Vorrichtung gemäss einem der vorgenannten Ansprüche, dadurch gekennzeichnet, dass der Querschnitt der oberen Stange (1) und der sie verlängernden schrägen Teile im wesentlichen H-Form aufweist, während der Querschnitt der unteren Stange (7) und derjenige der Streben (5,5), die sie mit der oberen Stange verbinden, im wesentlichen T-Form hat, wobei die Anordnung so gewählt ist, dass die Konstruktion aussen durch Flügel (21,21') dieser Querschnitte begrenzt wird.

7. Vorrichtung gemäss Anspruch 6, dadurch gekennzeichnet, dass der Querschnitt des Hakens H-Form hat.

8. Vorrichtung gemäss einem der vorangegangenen Ansprüche, dadurch gekennzeichnet, dass die obere Stange (1) und die untere Stange (7) in Richtung auf den Innenraum der Konstruktion Zapfen (16) aufweisen, die dazu neigen, das Verrutschen des Ausstellungsstückes im Verhältnis zu den Stangen, woran die Zapfen angebracht sind, zu verhindern.

9. Vorrichtung gemäss einem der vorangegangenen Ansprüche, dadurch gekennzeichnet, dass die Streben (5, 5) zur Befestigung der unteren Stange an der oberen Stange aussen Vorsprünge (25) aufweisen, die nach unten gerichtet sind und dazu neigen, die als solche bereits bekannte Schutzhülle, die gesamte Vorrichtung und das daran aufgehängte Ausstellungsstück an ihrem Platz zu halten.

10. Vorrichtung gemäss einem der vorangegangenen Ansprüche, dadurch gekennzeichnet, dass sie aus einem einzigen Stück Kunststoff, wie z.B. Polypropylen oder Polystyrol, besteht.

## Claims

1. A device for the presentation of textile products and the like, comprising an upper bar (1) provided with means (2) for suspension on said bar and a lower bar (7) for holding an item to be presented, said bars being connected at their two ends by substantially vertical uprights (5) having between them a passage for the item to be presented, characterized in that the lower bar (7) is an elastic arc with an upper side suitable for holding the item and which is convex towards the lower side (9) of the upper bar (1), the lower bar tending to press itself against the center of the lower side (9) to lock the item between the two bars, the uprights (5,5) having buttonholes (12) open in the direction of the item to be presented at their points of attachment to the upper bar.

2. A device as claimed in claim 1, characterized in that the ends of lower bar (7) are attached to lower ends of said vertical uprights (5,5) by connections (6,6) which have arcs of curvature opposite to that of the lower bar.

3. A device as claimed in claims 1 and 2 characterized in that it comprises two ties (14,14) each connecting a point on said lower bar (7) to a point on the corresponding vertical upright, situated above said buttonhole (12) made in it.

4. A device as claimed in claim 3, characterized in thatthe point of attachment of the tie (14) to the lower bar (7) is situated at a distance from the top of said arc formed by said lower bar (7), which is equal to about 2/3 of the half-length of said arc.

5. A device as claimed an any of the preceding claims, characterized in thatthe curved lower bar (7) has a small closed buttonhole (10) near the top of the arc, which forms a prehensile device which allows the lower bar to be separated from the upperbar, in order to create between the two bars a passage suitable for insertion of the item to be presented.

6. A device as claimed in any of the preceding claims, characterized in that the transverse section of the upperbar (1) and the sloping parts which extend it, is substantially in the shape of an H, while the section of the lower bar (7) and that op the uprights (5,5) which connect it to the upper bar, is substantially in the shape of a T, the arrangement being such, that the construction is limited externally by the flanges (21,21') of these sections.

7. A device as claimed in claim 6 characterized in that the transverse section of the means for suspension is in the shape of an H.

8. A device as claimed in any of the preceding claims, characterized in thatthe upper bar (1) and the lower bar (7) have projections (16) directed towards the internal spaces of the constructions, which tend to preventthe item bein displayed from sliding in relation to said bars.

9. A device as claimed in any of the preceding claims, characterized in that the uprights (5,5) attaching the lower bar to the upper bar have external spurs (25) directed downwardly, which tend to hold in place a cover which envelops in a known manner, the whole of the device and said item which it carries.

10. A device as claimed in any of the preceding claims, characterized in that it is a single piece of synthetic plastics material as polypropylene or polystyrene.
